# FASCICULE DE BREVET EUROPEEN

(11) **EP 0 543 153 B1**
(45) Date de publication et mention de la délivrance du brevet: **25.01.1995**
(21) Numéro de dépôt: 92117795.2
(22) Date de dépôt: 19.10.1992
(51) Int. Cl.: B65H 3/04, B65H 3/48, B65H 3/56

(54) **Jauge d'introduction pour dispositif d'alimentation de découpes de boîtes pliantes**
Einführungslehre für eine Vorrichtung zum Zuführen von Faltschachtelzuschnitten
Introduction gauge for an apparatus for feeding folding boxes cut-outs

(30) Priorité: 21.11.1991 CH 3413/91
(43) Date de publication de la demande: 26.05.1993
(73) Titulaire: BOBST S.A., CH-1001 Lausanne (CH)
(72) Inventeur: Vauthier, Charles, CH-1121 Bremblens (CH)
(74) Mandataire: Colomb, Claude

(56) Documents cités:
- EP-A- 0 027 045
- FR-A- 2 099 099
- FR-A- 2 202 465
- GB-A- 2 092 556
- US-A- 3 664 660
- US-A- 4 771 896
- US-A- 5 088 711

## Description

La présente invention concerne une jauge d'introduction pour dispositif d'alimentation de découpes de boîtes pliantes, comportant un corps de jauge vertical, arrondi à sa partie inférieure, contre laquelle prennent appui les découpes de boîtes pliantes à introduire dans la machine les travaillant.

Les dispositifs d'introduction de découpes de boîtes pliantes connus à ce jour, appelés communément margeurs par les praticiens, comportent généralement un organe de transport inférieur constitué par une série de courroies sans fin placées côte à côte dans la largeur du dispositif. Ces courroies sans fin sont entraînées par un rouleau moteur placé à l'avant du dispositif et passent ensuite autour d'un rouleau entraîné placé à l'arrière du dispositif précité. Le brin supérieur des courroies sans fin est en outre supporté par une série de galets de façon à constituer un plan de transport présentant une surface relativement rigide. Une jauge verticale est placée sensiblement dans l'axe du rouleau moteur et au-dessus de celui-ci. Les découpes de boîtes pliantes à introduire sont disposées de façon inclinée au-dessus des courroies sans fin, leur tranche avant venant s'appuyer contre une surface inclinée de la jauge alors que leur partie arrière repose sur des supports.

De préférence, deux jauges sont montées côte à côte dans la largeur du margeur. Afin d'autoriser le départ des découpes, un jeu correspondant sensiblement à l'épaisseur de la découpe à introduire est laissé entre la partie inférieure de la jauge et la courroie sans fin au-dessus de laquelle cette jauge est montée. Les découpes de boîtes pliantes sont en général imprimées et, pour des impératifs de pliage, la découpe est placée dans le margeur de telle façon que l'impression se trouve en regard des courroies sans fin. Lors de l'opération d'introduction, la découpe inférieure de la pile se trouvant dans le margeur va nécessairement frotter avec sa face non imprimée sur la face imprimée de la découpe suivante. Un tel dispositif est décrit plus en détail dans le brevet US-A-3 664 660.

De par leur conception, les dispositifs d'introduction connus à ce jour présentent donc certains inconvénients lors de l'introduction de découpes présentant des surfaces imprimées très sensibles aux rayures et à leur dégradation par frottement. En effet, l'utilisation d'une jauge conventionnelle fait qu'il existe toujours une certaine pression, due au poids de la pile de découpes placée dans le margeur, entre la découpe inférieure de la pile et la découpe suivante. Cette pression produit un effet néfaste lors de l'introduction de découpes dont l'impression est très fragile, par exemple lorsque l'on travaille des découpes ayant subit une impression avec des encres polymérisables aux rayons ultra-violets ou dans le cas d'une impression avec des encres présentant les mêmes caractéristiques de résistance. Avec une jauge conventionnelle, l'impression des découpes est détériorée à tel point que le résultat débouche sur la mise au rebut des découpes de boîtes pliantes ainsi travaillées.

La présente invention à pour but de remédier aux inconvénients précités.

A cet effet, l'invention consiste en une jauge d'introduction conforme à ce qu'énonce la revendication 1.

Les avantages obtenus grâce à cette invention consistent essentiellement en ce que la détérioration de l'impression des découpes étant supprimée, le taux de découpes à mettre au rebut devient pratiquement nul et augmente de ce fait les caractéristiques de productivité de la machine travaillant les découpes.

Un exemple de réalisation de la jauge d'introduction selon l'invention sera décrit en détail ci-après à titre d'exemple à l'aide du dessin annexé dans lequel :
La figure 1 est une vue schématique d'un dispositif d'introduction,
La figure 2 est une vue schématique représentant l'état de la technique,
La figure 3 est une vue schématique représentant les conditions d'introduction d'une découpe à l'aide d'une jauge selon l'invention,
La figure 4 est une vue de profil, en coupe partielle de la jauge de la figure 3 et
La figure 5 est une vue en coupe partielle, selon X de la figure 4.

La figure 1 représente schématiquement un dispositif d'introduction 1 comprenant un margeur 2 comportant une série de courroies sans fin 3 disposées côte à côte sur la largeur dudit margeur 2. Les courroies sans fin 3 sont entraînées par un rouleau moteur 4 placé à l'avant du margeur et passent autour d'un rouleau entraîné 5 situé à l'arrière du dispositif. Le brin supérieur 6 de chacune des courroies sans fin 3 est supporté par des galets 7 montés dans un longeron 8 disposé sous chacune desdites courroies sans fin 3. Une jauge 9 comportant une partie inférieure 10 de forme arrondie est montée au-dessus et dans l'axe de l'un des rouleaux ou galets supportant les courroies sans fin 3. Un jeu 11, correspondant sensiblement à l'épaisseur d'une découpe 12 est laissé entre la partie inférieure 10 arrondie de la jauge 9 de façon à autoriser le passage de la découpe 13. Les découpes 12, respectivement 13 sont disposées en pile inclinée dans le margeur 2 au-dessus des courroies sans fin 3. Leur bord avant s'appuie contre la partie arrondie de la jauge et leur partie arrière repose sur des supports 14. Le margeur 2 est placé à l'amont de l'organe de transport 15 de la machine travaillant les découpes par exemple une plieuse colleuse.

La figure 2 illustre l'état de la technique connu à ce jour pour introduire des découpes 16, 17 comportant une impression 18 sur leur face inférieure. La découpe 16 est représentée ici à l'instant où elle va être introduite en machine. Elle va passer, sous l'effet de l'entraînement par la courroie sans fin 3, sous la jauge 9 et sa face supérieure 19, non imprimée, va frotter pendant toute l'opération d'introduction sur la face imprimée 18 de la découpe suivante 17.

La figure 3 représente les conditions d'introduction régnant lorsque l'on utilise une jauge d'introduction selon l'invention. Dans cette figure, la jauge 20 est agencée de façon à pouvoir autoriser une amenée de fluide à l'extrémité de sa partie inférieure. Les figures 4 et 5 décrivent en détail la réalisation de cette jauge.

La découpe 21 de la figure 3 est entraînée sous la jauge 20 par la courroie sans fin 3, cela sans qu'il y ait frottement de sa face imprimée 22 sur les courroies. Un fluide 23, par exemple de l'air comprimé provenant d'une source (non représentée), est constamment insufflé par l'extrémité inférieure de la jauge 20 sur la face non imprimée 24 de la découpe 21 et crée ainsi un flux de fluide, voire un coussin de fluide, au niveau de la partie inférieure de la jauge, flux ou coussin de fluide qui a entre autres pour effet d'éliminer les effets thermiques du frottement entre la face non imprimée de la découpe 21 et la face imprimée 25 de la découpe suivante 26 , évitant de ce fait tout effet d'abrasion entre les deux découpes 21 et 26. Dans certains cas par exemple lorsque l'on travaille des découpes de petit format en piles peu importantes et avec une pression de fluide élevée, le flux ou coussin de fluide pourra même provoquer une absence totale de contact entre les deux découpes 21 et 26.

La figure 4 est une vue de profil, en coupe partielle de la jauge 20 de la figure 3. Cette jauge 20 de section rectangulaire est fixée, de manière à pouvoir être réglée verticalement, contre une traverse 27 s'étendant entre les deux bâtis latéraux (non représentés) du margeur 2 à l'aide d'une vis spéciale 28.

L'extrémité inférieure de la jauge 20 présente une surface droite 29 ainsi qu'une partie arrondie 30 raccordant ladite surface droite 29 et la face de contact 31 de la jauge. Cette même extrémité inférieure de la jauge 20 possède un alésage 32 percé de part en part de la largeur de la jauge 20. Des canaux 33 d'amenée de fluide, au nombre de trois dans la présente exécution relient l'alésage 32 à l'atmosphère en débouchant dans la surface droite 29.
De préférence, ces canaux 33 d'amenée de fluide sont percés suivant une perpendiculaire au plan défini par la surface droite 29.

Dans l'exécution représentée par la figure 5, l'alésage 32 est obturé à l'une de ses extrémités par une vis 34 munie d'un joint d'étanchéité 35 alors que son autre extrémité est équipée d'un raccord fileté 36 relié au tuyau 37 d'amenée de fluide. Dans l'exécution représentée trois canaux 33 sont aménagés dans l'extrémité inférieure de la jauge 20.
Il est bien entendu qu'en fonction des caractéristiques des impressions réalisées sur les découpes ou en fonction de leur grammage, on pourrait imaginer d'utiliser un nombre inférieur ou supérieur de canaux 33.

## Revendications

1. Jauge d'introduction pour dispositif d'alimentation de découpes de boîtes pliantes imprimées, comportant un corps de jauge verticale de section rectangulaire, présentant, à sa partie inférieure, une surface inclinée contre laquelle prennent appui des découpes (12, 13, 16, 17, 21, 26) de boîtes pliantes à introduire l'une après l'autre dans une machine les travaillant, l'extrémité inférieure de la jauge (20) présentant une surface droite horizontale (29) se raccordant à la surface inclinée contre laquelle prennent appui les découpes (12, 13, 16, 17, 21, 26), caractérisée en ce que ladite surface inclinée se présente sous la forme d'un arrondi (30) et en ce que ladite partie inférieure de la jauge (20) est équipée de moyens, débouchant dans la surface droite (29) de la partie inférieure de la jauge (20), pour créer un flux de fluide (23) entre la découpe (21) en cours d'introduction et la découpe suivante (26) de la pile de découpes à introduire dans une machine les travaillant.

2. Jauge d'introduction selon la revendication 1, caractérisée en ce que les moyens pour créer le flux de fluide (23) sont constitués par un alésage (32) percé de part en part de la largeur de la jauge (20), ledit alésage (32), dont l'une des extrémités est obturée par une vis (34) munie d'un joint d'étanchéité (35) et dont l'autre extrémité est équipée d'un raccord fileté (36) relié à une source de fluide, étant relié à l'atmosphère par au moins un canal (33).

3. Jauge d'introduction selon la revendication 2, caractérisée en ce que l'alésage (32) est relié à l'atmosphère par trois canaux (33) percés suivant une perpendiculaire au plan défini par la surface droite horizontale (29).

## Claims

1. Introduction front stop to be used in a device destined to feed in folding box blanks, which comprises a vertical front stop body of rectangular section whose lower part is rounded and serves as a support for the folding box blanks (12, 13, 16, 17, 21, 26) to be fed in into a machine processing them, the lower part of the front stop or gauge (20) having an upright horizontal surface (29) connected to the slanted surface on which the blanks (12, 13, 16, 17, 26) rest, characterized by the fact that the said slanted surface has the shape of a rounded part (30) and by the fact that the said lower part of the front stop (230) is equipped with means which open on to the upright surface (29) of the lower part of the front stop (20) and make up a flow of fluid (23) bewteen the blank (21) in the course of being fed in and the following one (26) of the pile of blanks to be fed in into a machine processing them.

2. Introduction front stop according to claim 1, characterized by the fact that the means making up the flow of fluid (23) consist of a bore (32) drilled throughout the breadth of the front stop (20), the said bore (32), whose first end is closed by a screw (34) provided with a seal (35) and whose other end is equipped with a threaded union (36) connected to a fluid source, being linked to the atmosphere by at least one channel (33).

3. Introduction front stop according to claim 2, characterized by the fact that the bore (32) is linked to the atmosphere by three channels (33) bored perpendicularly to the plane defined by the upright horizontal surface (29).

## Patentansprüche

1. Einführungslehre für eine Vorrichtung zum Zuführen von bedruckten zuschnitten mit einem vertikalen Lehrenkörper rechtwinkligen Schnitts, die an ihrem unteren Teil eine geneigte Oberfläche aufweist, an welcher Faltschachtelzuschnitte (12, 13, 16, 17, 21, 26), die nacheinander in die sie verarbeitende Maschine einlaufen, anstehen, wobei das untere Ende der Lehre (20) eine gerade horizontale Oberfläche aufweist, die an eine geneigte Oberfläche anschliesst, gegen welche die Zuschnitte (12, 13, 16, 17, 21, 26) anstehen, dadurch gekennzeichnet, dass die besagte geneigte Oberfläche eine abgerundete Form (30) aufweist, sowie dadurch, dass der besagte untere Teil der Lehre (20) mit Mitteln versehen ist, die auf die gerade Oberfläche (29) des unteren Teils der Lehre (20) ausmünden, um einen Fliessmittelstrom (23) zwischen dem Zuschnitt (21) beim Einführungsvorgang und dem nachfolgenden, in die Verarbeitungsmaschine einzuführenden Zuschnitt (26) des Stapels zu bilden.

2. Einführungslehre gemäss Patentanspruch 1, dadurch gekennzeichnet, dass die Mittel zur Bildung eines Fliessmittelstroms (23) aus einer breitseits durchgehenden Bohrung (32) durch die Breite der Lehre (20) bestehen, wobei die besagte Bohrung (32), deren eines Ende durch eine Schraube (34) mit einem Dichtungsring (35) verschlossen und deren anderes Ende mit einem Gewindestutzen (36) für den Anschluss an die Fliessmittelquelle versehen ist, die ihrerseits über wenigstens einen Kanal (33) mit der Aussenluft verbunden ist.

3. Einführungslehre gemäss Patentanspruch 2, dadurch gekennzeichnet, dass die Bohrung (32) durch drei Kanäle (33) mit der Aussenluft verbunden ist, die lotrecht zur durch die horizontale gerade Oberfläche (29) gebildeten Ebene angebracht sind.
